# FASCICULE DE BREVET EUROPEEN

(11) **EP 0 497 641 B1**
(45) Date de publication et mention de la délivrance du brevet: **28.06.1995**
(21) Numéro de dépôt: 92400091.2
(22) Date de dépôt: 14.01.1992
(51) Int. Cl.: G21F 9/12, G21F 9/06

(54) **Procédé et dispositif de traitement d'effluents radioactifs liquides provenant d'une centrale nucléaire**
Verfahren und Vorrichtung zur Behandlung von flüssigen radioaktiven Abwassern aus einem Nuklearreaktor
Process and device for treating liquid radioactive effluents originating from a nuclear plant

(30) Priorité: 31.01.1991 FR 9101115
(43) Date de publication de la demande: 05.08.1992
(73) Titulaire: FRAMATOME, 92400 Courbevoie (FR)
(72) Inventeur: Poyet, Caroline, F-92190 Meudon (FR); Bonhomme, Nicolas, F-95300 Pontoise (FR); Huet, Yves, F-78000 Versailles (FR); Maréchal, Henri, F-92140 Clamart (FR)
(74) Mandataire: Bouget, Lucien

(56) Documents cités:
- DE-A- 3 634 180
- KERNTECHNIK. vol. 11, no. 7, 1969, MUNCHEN, DE, pages 390 - 396; H. ROMDOHR: 'Method for the processing of radioactive wastes'
- INTERNATIONAL JOURNAL OF RADIATION APPLICATIONS AND INSTRUMENTATION PART A, vol. 38, no. 11, 1987, OXFORD, GB, pages 971 - 974; MARSH BARTON: 'Removal of radionuclides from liquid streams by reverse osmosis'
- WORLD PATENTS INDEX Derwent Publications Ltd., London, GB; AN 78-84600A/47

## Description

L'invention concerne un procédé et un dispositif de traitement d'effluents radioactifs liquides provenant d'une centrale nucléaire et en particulier d'une centrale nucléaire refroidie par de l'eau sous pression.

L'exploitation des installations nucléaires et en particulier l'exploitation des centrales productrices d'énergie électrique comportant un réacteur nucléaire se traduit par une production de déchets radioactifs et en particulier d'une grande quantité d'effluents liquides renfermant des produits radioactifs qui, suivant leur nature et leur niveau d'activité, peuvent être soit recyclés dans l'installation elle-même, soit, lorsque leur activité est importante, mis sous une forme permettant d'assurer leur stockage dans un lieu sûr, soit enfin, lorsque leur activité est inférieure à l'activité imposée par la réglementation, être rejetés directement dans l'environnement.

Dans la plupart des cas, les effluents liquides contenant des substances radioactives doivent être traités de manière à séparer les substances radio-actives dangereuses de la partie des effluents qui peut être rejetée dans l'environnement naturel de l'installation ou de la centrale.

Dans le cas d'une centrale électro-nucléaire comportant un réacteur du type à eau sous pression, on utilise plusieurs circuits destinés au traitement des effluents, suivant leur nature et leur provenance.

Un premier circuit appelé circuit de traitement des effluents primaires traite les effluents du circuit primaire du réacteur provenant du circuit de contrôle volumétrique et chimique du fluide primaire, du réservoir de décharge du pressuriseur, du circuit de récupération des fuites et du circuit de récupération des purges et évents.

Ces effluents sont rassemblés et stockés dans un réservoir alimentant le circuit de traitement, puis filtrés et épurés par passage à travers un déminéraliseur du type à lits mélangés et un déminéraliseur spécifique destiné à l'élimination du césium. Les effluents passent ensuite à travers un dégazeur pour parvenir à des réservoirs de stockage intermédiaires. Les gaz séparés des effluents sont dirigés vers un circuit de traitement des effluents gazeux. Les effluents sont ensuite repris et traités dans un évaporateur qui sépare l'eau d'une solution concentrée en produits contenus dans le fluide primaire et en particulier en acide borique. L'eau séparée, si elle satisfait aux normes requises, est recyclée dans le circuit primaire. Dans le cas contraire, cette eau est envoyée dans le circuit de traitement des effluents usés.

La solution concentrée en acide borique peut être elle-même recyclée dans le circuit primaire ou bien dirigée vers le réseau de traitement des effluents solides ou vers le circuit de traitement des effluents usés.

Le circuit de traitement des effluents usés a pour rôle de collecter, de stocker, de contrôler et éventuellement de recycler ou de rejeter les différents effluents liquides provenant des divers circuits de la centrale.

Ces effluents sont divisés en quatre catégories, selon leur qualité chimique et leur activité.

Une première catégorie constituant les drains résiduaires sont des effluents apparentés au fluide primaire du réacteur qui renferment des produits à base de bore et qui sont aérés. Ces effluents peuvent être constitués par les eaux de rinçage et de transfert des résines usées provenant des déminéraliseurs situés sur le circuit de contrôle volumétrique et chimique ou d'autres circuits de traitement ou de récupération du fluide primaire. Ces effluents peuvent également provenir des purges de rinçage et fuites d'eau du circuit primaire qui ne sont pas recyclables dans ce circuit.

Une seconde catégorie est constituée par les drains de plancher qui sont des effluents peu actifs et chargés qui proviennent de fuites non récupérées ou du lavage des sols des bâtiments réacteurs, des auxiliaires nucléaires ou de stockage du combustible. Ces effluents peuvent également être constitués par les eaux de rinçage des résines échangeuses d'ions du circuit des purges des générateurs de vapeur.

Une troisième catégorie d'effluents, appelés effluents de servitude, sont des effluents peu actifs qui sont constitués par les effluents de laverie ou provenant des douches, lavabos ou vestiaires susceptibles d'entraîner la présence de substances radioactives, dans le bloc entretien du réacteur.

Enfin, une quatrième catégorie d'effluents, ou effluents chimiques, renferment à la fois des substances radioactives et des substances chimiques. Ces effluents peuvent être constitués par les produits provenant du local de décontamination du bloc entretien du réacteur, par le liquide de vidange du circuit des purges des générateurs de vapeur ou par les vidanges des réservoirs du bâtiment des auxiliaires nucléaires qui sont susceptibles de contenir des réactifs et des produits chimiques.

Les effluents contaminés et chargés chimiquement du circuit de traitement des effluents usés sont dirigés vers un système de filtration puis sont traités par un évaporateur.

L'évaporateur est constitué principalement par un réchauffeur alimenté par un débit de vapeur, une colonne d'évaporation et un condenseur alimenté par un débit d'eau de refroidissement.

Les concentrats sont recueillis à la partie inférieure de la colonne d'évaporation et sont transférés à l'aide d'une pompe vers l'un des réservoirs de stockage du circuit de traitement des effluents solides.

On utilise également, en plus de l'installation d'évaporation, une chaîne d'unités de déminéralisation pour traiter les effluents actifs ne contenant pas en principe de composés chimiques inactifs susceptibles de saturer les résines des unités de déminéralisation.

Après leur contrôle, les effluents très faiblement contaminés sont filtrés et dirigés, de même que le distillat résultant de l'évaporation, vers un système d'évacuation, avant d'être rejetés dans l'environnement naturel du réacteur nucléaire tel qu'un fleuve ou la mer.

L'objectif du traitement des effluents par la technique connue, c'est-à-dire par évaporation et déminéralisation, est d'abaisser au maximum l'activité des effluents, de manière à rejeter dans l'environnement un volume maximal d'effluents devenus inactifs et de stocker dans des fûts un volume minimal de substances ayant une forte radioactivité. De manière à réaliser un stockage des substances radioactives, dans de très bonnes conditions de sûreté, on réalise l'enrobage de ces substances dans une matière inerte avant leur stockage.

Les procédés connus de traitement des effluents par évaporation et par déminéralisation présentent certains inconvénients.

En particulier, le facteur de décontamination des effluents par évaporation est trop faible et il est nécessaire, le plus souvent, de retraiter les distillats obtenus. L'utilisation d'un seul évaporateur pour l'ensemble semble des effluents de la centrale se traduit par une disponibilité insuffisante de cet évaporateur.

L'utilisation de résines échangeuses d'ions pour réaliser la déminéralisation présente également des inconvénients spécifiques. Les déminéraliseurs à résines échangeuses d'ions ont une faible permissivité chimique qui se traduit par des concentrations en ions acceptables dans les effluents traités qui sont limitées à des valeurs relativement faibles. C'est ainsi que les teneurs maximales en ions doivent être inférieures aux limites suivantes : 15 ppm en ce qui concerne les ions Na⁺, 10 ppm en ce qui concerne les ions Ca⁺⁺ et 20 ppm en ce qui concerne les ions C1^{-.} En outre, le prix d'enrobage des résines utilisées pour le traitement est élevé, ce qui augmente le coût du traitement des effluents.

On connaît, par le DE-A-3.634.180, un procédé de traitement d'effluents radioactifs d'une centrale nucléaire, de manière à récupérer une solution d'acide borique réutilisable dans la centrale nucléaire. Les effluents sont mis en circulation de manière à les faire passer dans un dispositif d'osmose inverse. Le perméat obtenu est mis en contact avec des résines échangeuses d'ions et le concentrat renfermant une forte proportion de substances radio-actives est récupéré ainsi que les substances séparées du perméat par les résines échangeuses d'ions.

Ce procédé qui vise à une épuration poussée du perméat avant sa récupération nécessite un second passage du perméat dans son ensemble dans un dispositif d'osmose inverse. On est donc amené à mettre en circulation de grandes quantités de liquide pour obtenir une épuration suffisante de la solution d'acide borique. Ce procédé n'est donc pas adapté au traitement et à l'élimination de l'ensemble des effluents radioactifs d'une centrale nucléaire.

Le but de l'invention est donc de proposer un procédé de traitement d'effluents radioactifs liquides provenant d'une centrale nucléaire, dans lequel on met en circulation les effluents à traiter de manière à les faire passer au contact d'une surface d'une membrane de filtration fine, on recueille une partie des effluents ou perméat du côté de la membrane opposé à la face mise en contact avec les effluents à traiter, on met en contact le perméat avec des résines échangeuses d'ions de manière à le déminéraliser, on évacue le perméat déminéralisé, on recueille la partie des effluents restant du côté de la surface de contact de la membrane et renfermant une forte proportion de substances radioactives contenues dans les effluents, appelées concentrat, on recueille les substances radioactives contenues dans le concentrat, on récupère les substances séparées du perméat par les résines échangeuses d'ions, et on stocke dans des conteneurs les substances radioactives du concentrat et les substances séparées du perméat par déminéralisation, procédé qui permette d'abaisser jusqu'à un niveau très faible l'activité de ces effluents avant leur rejet, de produire un volume minimal de substances radioactives séparées des effluents et de traiter de grands volumes d'effluents dont la charge en matières minérales salines et le pouvoir colmatant peuvent être élevés, la composition chimique de ces effluents pouvant être d'autre part variable dans un large domaine.

Dans ce but, le traitement des effluents est effectué au cours de trois passages successifs au contact de la membrane, un premier passage au cours duquel les effluents à traiter sont mis en circulation au contact de la membrane, le perméat recueilli est déminéralisé avant d'être rejeté dans l'environnement et le concentrat est stocké dans un premier réservoir, de manière à être réincorporé aux effluents à traiter,
un second passage au cours duquel le concentrat obtenu lors du premier passage est mis en circulation au contact de la membrane, le perméat obtenu est mélangé à des effluents à traiter et le concentrat envoyé dans un second réservoir de stockage,
et un troisième passage au cours duquel le concentrat obtenu lors du second passage est mis en circulation au contact de la membrane, le perméat est introduit dans le premier réservoir de stockage et le concentrat introduit dans des fûts de stockage, de manière à réaliser son élimination.

De préférence, on utilise une membrane de filtration permettant de réaliser une séparation des substances contenues par les effluents, par osmose inverse .

Afin de bien faire comprendre l'invention, on va maintenant décrire, à titre d'exemples non limitatifs, en se référant aux figures jointes en annexe, plusieurs modes de réalisation du procédé suivant l'invention et les dispositifs correspondants dans le cas du traitement d'effluents liquides dans le circuit de traitement des effluents usés d'un réacteur nucléaire à eau sous pression, par osmose inverse.

La figure 1 est une vue schématique d'un dispositif permettant de mettre en oeuvre le procédé suivant l'invention et utilisant des modules d'osmose inverse.

La figure 2 est un schéma fonctionnel montrant l'utilisation d'un dispositif de traitement par osmose inverse dans un circuit de traitement des effluents usés d'un réacteur nucléaire à eau sous pression.

La figure 3 est un schéma montrant l'intégration générale d'un dispositif de traitement par osmose inverse dans le circuit de traitement des effluents usés d'un réacteur nucléaire à eau sous pression.

La figure 4 est une vue schématique analogue à la vue de la figure 1 montrant une variante de réalisation d'un dispositif de traitement par osmose inverse permettant de mettre en oeuvre le procédé suivant l'invention (procédé en quatre passages).

Sur la figure 1, on a représenté, de manière générale, un dispositif de traitement par osmose inverse permettant de mettre en oeuvre le procédé de traitement d'effluents suivant l'invention.

Dans un but de simplification, on a représenté sur la figure 1, un seul module 1 de traitement par osmose inverse bien que le dispositif suivant l'invention comporte généralement une pluralité de modules identiques placés en parallèles et alimentés en effluents liquides, à partir d'un réservoir de stockage 2, par l'intermédiaire d'une ligne d'alimentation 3 sur laquelle est placée une pompe 4 de mise en circulation des effluents liquides.

Le module 1 a été représenté de manière symbolique sous la forme d'une capacité séparée en deux compartiments 1a et 1b par une membrane de filtration fine 5 permettant de mettre en oeuvre un procédé de séparation de substances contenues dans les effluents, par le phénomène d'osmose inverse.

L'effluent à traiter est amené sous pression, grâce à la pompe 4, à l'intérieur du compartiment 1a, de manière à circuler en contact avec l'une des faces de la membrane 5 dont la constitution permet la séparation par osmose inverse de substances contenues dans l'effluent.

Le compartiment 1b se trouve à une pression inférieure à la pression du compartiment 1a, cette pression du compartiment 1b pouvant être voisine de la pression atmosphérique.

La différence de pression de part et d'autre de la membrane 5 est supérieure à la pression osmotique, de sorte que de l'eau pure ou sensiblement pure qui représente une partie importante des effluents est susceptible de traverser la membrane 5 pour pénétrer dans le compartiment 1b, pendant la circulation des effluents dans le compartiment 1a.

La partie des effluents traversant la membrane 5 et pénétrant dans le compartiment 1b constitue le perméat, alors que la partie restante des effluents qui est évacuée en sortie du compartiment 1a par la canalisation 7 constitue le concentrat.

Dans le cas d'effluents renfermant des substances radio-actives, la plus grande partie de ces substances radio-actives se retrouve dans le concentrat, à la sortie du module 1.

Une pompe de recirculation 10 est placée sur une conduite 8 en dérivation par rapport au module, de manière à envoyer à l'entrée du module, le concentrat recueilli par la canalisation 7.

La canalisation 7 est également reliée, avec interposition d'une vanne 12, à un ensemble d'évacuation du concentrat comportant une première ligne 13 reliée à deux réservoirs de stockage intermédiaires de concentrat 14 et 15 et une seconde ligne 16 reliée à une unité 17 de remplissage de fûts de stockage et d'évacuation du concentrat.

La ligne d'alimentation des réservoirs de stockage intermédiaires 14 et 15 est reliée par une conduite 18 à la ligne d'alimentation du module 1.

Une ligne d'évacuation 20 du perméat est reliée au compartiment 1b, de manière à évacuer le perméat, soit dans une première ligne 21 reliée à une installation de déminéralisation par des résines échangeuses d'ions, soit à une seconde ligne 22 reliée au réservoir de stockage intermédiaire 14, soit enfin à une troisième ligne 23 reliée au réservoir de stockage 2 du dispositif.

Le dispositif tel que représenté de manière schématique sur la figure 1 permet de réaliser le traitement d'effluents liquides avec un nombre de passages déterminé du courant d'effluents dans le ou les modules d'osmose inverse, ce courant d'effluents incorporant éventuellement une partie du concentrat ou du perméat obtenu à chacun des passages.

De manière à diminuer la surface nécessaire des membranes, en fonction des débits à traiter et de la concentration à obtenir pour les matières séparées des effluents, il est préférable d'utiliser un montage en parallèle des modules de filtration par osmose inverse avec recirculation globale des parties de l'effluent séparées par le module.

Dans le cas du traitement des effluents d'un réacteur nucléaire à eau sous pression, dans le circuit de traitement des effluents usés, selon l'exemple de réalisation qui sera décrit plus loin, un traitement en trois passages dans les modules de filtration (décrit en figure 1) s'est avéré présenter un très bon rendement.

Dans un tel traitement en trois passages, le premier concentrat est traité lors d'un deuxième passage et le concentrat obtenu à la suite du deuxième passage est à nouveau traité.

Les concentrats intermédiaires issus du traitement par osmose inverse sont stockés provisoirement dans l'un des réservoirs 14 et 15, avant d'être retraités dans l'unité d'osmose inverse.

Le perméat issu du premier traitement est dirigé par la ligne 21 vers l'unité de déminéralisation à la sortie de laquelle le perméat déminéralisé est rejeté dans l'environnement, après vérification de son activité, à l'extérieur de la centrale.

Dans le cas des effluents d'une centrale nucléaire à eau sous pression traités dans le circuit des effluents usés, le perméat issu du deuxième passage dans le module d'osmose inverse est mélangé aux effluents à traiter, ce perméat étant renvoyé par la ligne 23 en direction de l'alimentation du module.

Le perméat issu du troisième passage dans le module d'osmose inverse est évacué par la ligne 22 et mélangé au concentrat issu du premier passage, à l'intérieur du réservoir de stockage 14.

En effet, la concentration des perméats en ⁶⁰Co qui est un élément critique parmi les substances radioactives contenues dans les effluents est du même ordre de grandeur dans le perméat issu du deuxième passage que dans les effluents à traiter (1,48 10⁻⁵ ppm). En revanche, la concentration en ⁶⁰Co dans le perméat issu du troisième passage est équivalente à la concentration en ⁶⁰Co dans le concentrat issu du premier passage (6,84 10⁻⁵ ppm).

Le concentrat issu du premier passage qui est renvoyé dans le réservoir de stockage 14 et le perméat issu du troisième passage ainsi que le concentrat issu du deuxième passage qui est renvoyé dans le réservoir de stockage 15 sont réintroduits dans la ligne d'alimentation du module 1, par la ligne 18.

Le dispositif comporte des vannes sur les différentes canalisations en dérivation qui permettent d'aiguiller les différents flux de liquide, de manière à réaliser les opérations mentionnées ci-dessus.

Le module d'osmose inverse qui a été décrit de manière simplifiée en référence à la figure 1 est en réalité constitué par une capacité à l'intérieur de laquelle est disposé un tube de grande longueur en une substance poreuse dont la surface est recouverte par une couche déposée constituant la membrane d'osmose inverse.

Les fluides à traiter sont envoyés sous pression par la pompe 4 à l'intérieur du tube dont la paroi constitue le support de la membrane d'osmose inverse.

De préférence, la membrane est réalisée d'une manière dynamique, c'est-à-dire que cette membrane est réalisée in situ sur le support poreux constitué par la paroi du tube. Cette paroi peut être constituée par exemple par un métal fritté et la membrane par un dépôt d'une matière polymère d'une composition appropriée.

Les membranes réalisées in situ sur les parois de filtration peuvent également être éliminées et régénérées in situ sur l'installation de traitement, après sa mise en service, ce qui implique un seul investissement initial.

Sur les figures 2 et 3, on a représenté des dispositifs de traitement par osmose inverse analogues au dispositif représenté sur la figure 1 et fonctionnant suivant un principe identique, incorporés dans un circuit de traitement des effluents usés d'un réacteur nucléaire à eau sous pression.

Les effluents à traiter dans le circuit des effluents usés de la centrale sont à une température voisine de 35° et ont un pH de l'ordre de 7, une concentration en bore de l'ordre de 1000 ppm et une concentration en cobalt dont l'ordre de grandeur est de 10⁻⁵ ppm.

Dans un but de simplification, le fluide traité dans le circuit des effluents usés est considéré comme un fluide comprenant deux solutés, à savoir le bore et le cobalt.

Le cobalt est pris comme élément représentatif de l'activité de l'effluent puisque sa contribution représente la majeure partie de cette activité.

L'expérience acquise dans les centrales nucléaires à eau sous pression montre que le volume total à traiter annuellement est de l'ordre de 2300 m³, ce volume d'effluents étant traité par évaporation et par déminéralisation.

Ce volume de 2300 m³ annuel constitue une partie des drains résiduaires (1700 m³ par an) dont 300 m³ sont traités par évaporation, 1300 m³ traités par déminéralisation et 100 m³ rejetés, des drains de plancher (1800 m³ par an) dont 600 m³ sont traités par évaporation et des effluents chimiques (900 m³ par an) dont 100 m³ sont traités par évaporation.

On a montré que ces 2300 m³ d'effluents peuvent être traités dans une installation mettant en oeuvre le procédé suivant l'invention qui sera décrite ci-dessous, en particulier en se référant aux figures 2 et 3.

Sur les figures 2 et 3, on a représenté un dispositif de traitement par osmose inverse sensiblement analogue au dispositif représenté sur la figure 1 désigné de manière générale par le repère 25 et incorporé au circuit de traitement des effluents usés d'un réacteur nucléaire à eau sous pression.

Comme il est visible sur la figure 2, le dispositif 25 de traitement par osmose inverse comporte une pluralité de modules d'osmose inverse tels que 26 et 26′ qui sont disposés en parallèle, chacun sur une ligne telle que 27 et 27′.

Dans le cas de l'application du dispositif au circuit de traitement des effluents usés d'un réacteur nucléaire à eau sous pression, on a utilisé dix-sept modules d'osmose inverse disposés en parallèle sur dix-sept lignes correspondantes reliées, pour leur alimentation groupée, à une ligne unique 28.

La ligne 28 est elle-même alimentée en effluents produits dans la centrale nucléaire, par l'intermédiaire de réservoirs tels que 29 destinés à recueillir les effluents tels que les drains résiduaires.

Les effluents sont envoyés sous forte pression à l'intérieur des modules 26, 26′, grâce à une pompe 30 disposée sur la ligne d'alimentation 28.

Une ligne 31 sur laquelle sont disposés une pompe de recirculation 32, un échangeur de chaleur 33 et un clapet 34 est placée en dérivation par rapport à l'ensemble des modules 26 et des lignes 27.

Chacun des modules 26 comporte une membrane de séparation par osmose inverse séparant le volume intérieur du module en une première partie dans laquelle circule l'effluent à traiter et le concentrat et une seconde partie dans laquelle on recueille le perméat.

Les conduites d'alimentation 27 des modules 26 sont reliées à la première partie du module dans laquelle circulent l'effluent et le concentrat. Cette première partie du module est reliée, en sortie, à une conduite 36, les différentes conduites 36 des modules 26, 26′ disposés en parallèles étant reliées à une conduite commune 38. La conduite de recirculation 31 est reliée, à l'une de ses extrémités, à la conduite 38 de sortie du concentrat et, à son autre extrémité, à la conduite d'alimentation 28.

Deux vannes d'isolement 35a et 35b sont disposées, de part et d'autre de chacun des modules tels que 26, sur la conduite d'alimentation 27 et sur la conduite de récupération de concentrat 36, respectivement, de manière à isoler ou, inversement, à mettre en service le module 26.

Une vanne 39 est disposée sur la conduite 38 de récupération du concentrat, en aval de l'embranchement de la conduite de recirculation 31.

La conduite 38 débouche, à son extrémité aval, dans un poste 40 de stockage des concentrats.

Chacune des parties des modules tels que 26 et 26′ destinées à recevoir le perméat est reliée par une conduite 42 débouchant dans une ligne commune 43, à une unité de déminéralisation à résines échangeuses d'ions 41.

Les parties de chacun des modules tels que 26, 26′ destinées à recevoir le perméat sont également reliées par une ligne 45 à une unité 46 comportant deux réservoirs de stockage intermédiaires 47a et 47b.

La conduite de récupération de concentrat 36 de chacun des modules tels que 26 est également reliée, par l'intermédiaire d'une conduite en dérivation 48, à l'unité de stockage 46.

La sortie des réservoirs de stockage intermédiaires 47a et 47b est également reliée à chacune des lignes d'alimentation telles que 27 et 27′ des modules tels que 26 et 26′, par l'intermédiaire d'une conduite de retour 50 sur laquelle est placée une pompe 51 permettant de réintroduire sous pression dans les lignes telles que 27 et 27′, les liquides contenus dans les réservoirs 47a et 47b, afin de mélanger, comme indiqué dans l'invention, les différents perméats et concentrats qui ont des concentrations semblables.

Il est donc apparent que le dispositif de traitement 25 représenté sur la figure 2 et intégré dans le circuit de traitement des effluents usés d'un réacteur nucléaire à eau sous pression est sensiblement identique au dispositif représenté de manière schématique sur la figure 1.

Comme il a été expliqué plus haut, on pourra utiliser de manière avantageuse un procédé de traitement mettant en jeu trois passages successifs de l'effluent dans chacun des modules d'osmose inverse (comme indiqué sur la figure 2).

Sur la figure 3, on a représenté de manière schématique, le dispositif de traitement 25 par osmose inverse qui a été décrit en regard de la figure 2 et l'ensemble du circuit de traitement des effluents usés du réacteur.

Ce circuit de traitement des effluents usés comporte quatre groupes de réservoirs de stockage 55, 56, 57 et 58 destinés à recevoir respectivement les effluents chimiques, les effluents de servitude, les drains de plancher et les drains résiduaires.

Les groupes de réservoirs 55, 56 et 57 sont constitués chacun par deux réservoirs d'une capacité de 20 m³ et le groupe 58 par deux réservoirs d'une capacité de 35 m³.

Les groupes de réservoirs 55, 56, 57 et 58 sont alimentés par l'intermédiaire de lignes de recueil des effluents de la centrale nucléaire respectivement 60, 61, 62 et 63.

En sortie, les groupes de réservoirs sont reliés d'une part à des lignes 64, 65, 66, 67 débouchant dans une canalisation 68 d'alimentation du dispositif de traitement 25 et d'autre part à des lignes 69, 70, 71 et 72 destinées à alimenter un circuit de traitement des effluents à faible activité désigné de manière générale par le repère 75.

Des pompes de circulation respectivement 69′, 70′, 71′, 72′ sont disposées sur les conduites 69, 70; 71 et 72 pour assurer l'évacuation des effluents en direction du circuit de traitement 75.

Des vannes sont disposées sur des embranchements des conduits de sortie des réservoirs, de manière à diriger les effluents soit vers le dispositif de traitement par osmose inverse 25, soit vers le circuit 75 de traitement des effluents ayant une faible activité.

Le dispositif de traitement par osmose inverse des effluents qui a été représenté de manière schématique sur la figure 3 est identique au dispositif de traitement 25 représenté sur la figure 2.

Un seul module de traitement par osmose inverse 26 a été représenté. La partie de ce module dans laquelle circule les effluents et le concentrat est reliée, à l'une de ses extrémités, à la conduite d'alimentation 27 sur laquelle est disposée la pompe à haute pression 30 et à son autre extrémité à la conduite de sortie du concentrat 38 qui est reliée d'une part au poste de stockage des concentrats 40 et d'autre part, par l'intermédiaire de la ligne 48, aux réservoirs de stockage intermédiaires 47a et 47b.

La partie du module 26 recevant le perméat est reliée d'une part au déminéraliseur 41 par une conduite 43 et d'autre part aux réservoirs de stockage intermédiaires 47a et 47b par une conduite 45. De plus, une ligne 76 assure la jonction entre la ligne de sortie du perméat et les réservoirs de stockage 55 des effluents chimiques.

Le circuit de traitement des effluents peu actifs 75 comporte une ligne d'arrivée 77 sur laquelle est placé un filtre 78, reliée au module de l'unité de déminéralisation 41. Un filtre 79 est placé en sortie de l'unité de déminéralisation.

La partie de sortie du circuit 75 communique avec des conduits d'évacuation des effluents retraités 82 permettant leur évacuation dans l'environnement de la centrale nucléaire.

L'installation telle que représentée sur la figure 3 permet de traiter une partie des effluents chimiques, une partie des drains résiduaires et une partie des drains de plancher, renfermant des substances radioactives à l'intérieur du dispositif de traitement par osmose inverse 25, de la manière qui a été décrite en se référant à la figure 1.

Le perméat récupéré lors du premier passage, dans le cas d'un fonctionnement en trois passages comme décrit plus haut, est envoyé dans l'unité de déminéralisation 41 par la conduite 43 avant d'être rejeté dans l'environnement, après vérification et décroissance radioactive si nécessaire.

Les substances radio-actives contenues dans le concentrat sont stockées, traitées et mises en fût au poste de traitement et de stockage 40.

De plus, les résidus radio-actifs retenus par les résines de l'unité de déminéralisation 41 sont également stockés et mis en fût.

Le fonctionnement en trois passages du dispositif de traitement par osmose inverse est identique au fonctionnement du dispositif représenté sur la figure 1.

Le perméat provenant du second passage des effluents est envoyé dans les réservoirs d'effluents chimiques 55 par l'intermédiaire de la ligne 76 et le perméat obtenu lors du troisième passage est envoyé dans le réservoir 47a par la ligne 45, pour être mélangé avec le concentrat recueilli par l'intermédiaire de la ligne 48, lors du premier passage.

Le concentrat obtenu lors du second passage est envoyé par la ligne 48 dans le réservoir 47b.

Le concentrat recueilli lors du troisième passage est évacué vers le poste de traitement et de stockage 40.

Les liquides contenus dans les réservoirs 47a et 47b sont réintroduits dans la ligne d'alimentation 68 du dispositif de traitement 25.

Dans le cas d'un circuit de traitement des effluents usés d'un réacteur nucléaire à eau sous pression assurant le traitement annuel de 2300 m³ d'effluents, comme il a été décrit plus haut, on a utilisé un dispositif de traitement par osmose inverse comportant dix-sept modules en parallèle totalisant une surface de membrane de 119 m².

La capacité de traitement de l'unité d'osmose inverse est de 3,5 m³/h. Le taux de recirculation en utilisant les dix-sept modules en parallèle et une recirculation globale du concentrat est de 8,23.

La longueur du tube constituant la paroi support de la membrane de filtration par osmose inverse d'un module est de 147 m et le diamètre intérieur du tube est de 15 mm.

La pression de l'effluent à l'entrée du module est de 70 bars et la vitesse d'alimentation est voisine de 3 m/s.

La perméabilité de la membrane à 35°C et sous 70 bars de pression est de 30 l/h/m².

Le taux de rejet en bore est de 35 %, le taux de rejet en NaCl de 88 % et le taux de rejet de ⁶⁰Co est de 96 %.

Le débit de perméat à travers la paroi des modules est de 3,23 m³/h. Le débit de concentrat est de 80 l/h.

Le facteur de réduction de volume des effluents est de 1750 et le volume de substances radioactives à stocker en fût est de 1, 3 m³. Le facteur de concentration de l'activité des effuents est de 96.

La concentration en ⁶⁰Co du perméat est de 3 10⁻⁶ ppm et la concentration en bore du concentrat de 1607 ppm.

On va maintenant donner ci-dessous des résultats comparatifs entre le procédé selon l'art antérieur de traitement des effluents par déminéralisation et évaporation et du procédé de traitement suivant l'invention par osmose inverse et par déminéralisation du perméat.

Dans le procédé suivant l'art antérieur, le volume d'effluents provenant des drains résiduaires qui sont traités par déminéralisation représente un volume annuel de 1300 m³. Cette déminéralisation de 1300 m³ d'effluents s'accompagne d'une production d'un mètre cube de substances chimiques et radioactives qui doivent être éliminées par stockage dans des fûts.

L'ensemble des effluents qui sont traités par évaporation pour réaliser la séparation et l'élimination des substances radioactives représente un volume annuel de 1000 m³, ces effluents ayant une activité de 5,7 10⁻³ Ci/m³. Le traitement par évaporation produit un distillat qui est rejeté dans l'environnement et un volume de 7 m³ de substances radioactives qui doivent être éliminées par stockage dans des fûts. L'activité de ces substances radioactives stockées est de 800 10⁻³ Ci/m3.

Dans le cas du procédé suivant l'invention, on traite un volume d'effluents de 2300 m³ par osmose inverse, le concentrat final obtenu étant stocké dans des fûts et le perméat étant rejeté dans l'environnement après déminéralisation.

Les effluents à traiter présentent une teneur en cobalt de l'ordre de 10⁻⁵ ppm et une teneur en bore de l'ordre de 1000 ppm. L'activité de ces effluents est de 5,7 10⁻3 Ci/m³.

Le volume de concentrat correspondant aux 2300 m³ d'effluents qui est stocké dans des fûts représente un volume de 1,3 m³. L'activité des substances stockées dans les fûts est de 547 10⁻³ Ci/m³. La teneur en cobalt de ces substances est de 96 10⁻⁵ ppm et la teneur en bore de 1607 ppm.

La déminéralisation du perméat avant son rejet dans l'environnement utilise un volume de résines sur lesquelles sont retenues les substances séparées du perméat de 0,6 m³, ce volume de résines devant être éliminé par stockage dans des fûts.

Il apparaît donc que le procédé suivant l'invention permet de réaliser le traitement dans de meilleures conditions en produisant un volume de substances à éliminer, que ce soit sous la forme de concentrats ou sous la forme de résines, qui est inférieur au volume de substances à éliminer dans le cas du traitement suivant l'art antérieur. Le traitement est donc moins coûteux.

En outre, la déminéralisation du perméat déjà épuré permet d'éliminer toute trace de cobalt dans les rejets qui sont évacués dans l'environnement.

En outre, le procédé de traitement par osmose inverse suivant l'invention qui est effectué à une température proche de la température ambiante permet de diminuer sensiblement la dégradation des installations par effet thermique.

Le dispositif de traitement par osmose inverse présente en outre une forte inertie chimique vis-à-vis des effluents traités, un comportement satisfaisant en présence de fluides corrosifs, une bonne résistance mécanique et physico-chimique ainsi qu'une très bonne résistance au colmatage, dans la mesure où les effluents et les concentrats sont constamment maintenus en circulation au contact de la surface de la membrane de filtration.

On peut en outre effectuer une régénération in situ des membranes utilisées et le taux de rétention des substances à éliminer est très élevé.

On obtient également une économie d'énergie substantielle, la consommation d'énergie des modules d'osmose inverse se limitant à l'énergie nécessaire pour effectuer la mise en pression des effluents au moyen de la pompe d'alimentation ; cette énergie est inférieure à l'énergie d'évaporation des effluents, pour les mêmes quantités traitées.

En effet, dans le cas d'un traitement par évaporation suivant l'art antérieur, la consommation d'énergie de l'évaporateur est de 1,4 kW/h par litre d'effluents traités.

La quantité d'énergie nécessaire pour réaliser le traitement de 1000 m³ d'effluents est donc de 1.400.000 kWh.

Dans le cas du traitement par osmose inverse suivant l'invention, la consommation d'énergie correspond à la consommation des pompes, c'est-à-dire de la pompe de recirculation et de la pompe d'alimentation.

La puissance de la pompe de recirculation est de 12 kW et la consommation correspondante dans le cas d'un traitement d'un volume d'effluents de 2300 m³ est de 7886 kWh.

La puissance de la pompe d'alimentation est de 9,6 kW et la consommation de cette pompe d'alimentation pour le traitement de 2300 m³ d'effluents est de 6298 kWh.

Il en résulte que la consommation annuelle totale d'énergie pour le traitement des effluents d'une centrale à eau sous pression par le procédé suivant l'invention est de 7886 + 6298 = 14.200 kWh.

Le procédé de traitement suivant l'invention mettant en oeuvre un dispositif de filtration par osmose inverse consomme donc environ 100 fois moins d'énergie que le procédé suivant l'art antérieur par évaporation.

Sur la figure 4, on a représenté une variante de réalisation d'un dispositif de traitement par osmose inverse dans lequel on effectue le traitement en quatre passages successifs.

Le dispositif comporte un réservoir de stockage des effluents 80 permettant l'alimentation, par l'intermédiaire d'une pompe haute pression 90, de quinze modules de filtration par osmose inverse 81 disposés en parallèle et associés à un circuit 83 de recirculation du concentrat.

Le dispositif comporte également trois réservoirs de stockage intermédiaires des concentrats 84, 85 et 86.

Le concentrat résultant d'un premier passage est stocké dans le réservoir 84 pour être réintroduit dans la ligne d'alimentation des modules 81, par une conduite 87. Les concentrats résultant d'un second passage sont eux-mêmes stockés dans le réservoir 85 et les concentrats résultant d'un troisième passage dans le réservoir 86.

Les concentrats résultant du quatrième passage dans les modules 81 sont évacués par une ligne 88, vers un poste de stockage en fût.

Le perméat résultant du premier passage est évacué par une conduite 89 vers l'unité de déminéralisation, avant d'être rejeté dans l'environnement.

Le perméat résultant du second passage est évacué par une ligne 91, dans la ligne d'alimentation des modules.

Le perméat résultant du troisième passage est évacué par une conduite 92, dans le réservoir de stockage 84.

Le perméat résultant du quatrième passage est évacué dans le réservoir de stockage de concentrat 85.

Il est apparu cependant qu'un tel dispositif de traitement en quatre passages qui présente certains avantages est d'une exploitation moins économique que le dispositif de traitement en trois passages qui a été décrit plus haut.

L'invention ne se limite pas aux modes de réalisation qui ont été décrits.

C'est ainsi que la membrane de filtration fine au contact de laquelle on met en circulation les effluents peut être constituée par une membrane d'osmose inverse d'un type quelconque, une telle membrane microporeuse pouvant être constituée par exemple par un métal fritté.

La structure et la conception des circuits de traitement intégrés aux circuits existants de l'installation ou de la centrale nucléaire peuvent être quelconques.

On peut utiliser un nombre de modules d'osmose inverse ou d'ultrafiltration différent des nombres indiqués plus haut dans les exemples non limitatifs.

On peut effectuer un nombre de passages quelconque des effluents et des concentrats dans ces modules et utiliser un taux de recirculation quelconque adapté au type de traitement à effectuer.

On peut utiliser un seul réservoir de stockage intermédiaire des concentrats ou un nombre quelconque de réservoirs en fonction du nombre de passages successifs en contact avec la membrane.

Enfin, le procédé et le dispositif suivant l'invention peuvent s'appliquer pour traiter les effluents liquides d'installations différentes d'un réacteur nucléaire à eau sous pression.

## Revendications

1. Procédé de traitement d'effluents radioactifs liquides provenant d'une centrale nucléaire, dans lequel on met en circulation les effluents à traiter de manière à les faire passer au contact d'une surface d'une membrane de filtration fine (5), on recueille une partie des effluents ou perméat du côté de la membrane (5) opposé à la face mise en contact avec les effluents à traiter, on met en contact le perméat avec des résines échangeuses d'ions de manière à le déminéraliser, on évacue le perméat déminéralisé, on recueille la partie des effluents restant du côté de la surface de contact de la membrane et renfermant une forte proportion de substances radioactives contenues dans les effluents, appelées concentrat, on recueille les substances radioactives contenues dans le concentrat, on récupère les substances séparées du perméat par les résines échangeuses d'ions, et on stocke dans des conteneurs les substances radioactives du concentrat et les substances séparées du perméat par déminéralisation, caractérisé par le fait que le traitement des effluents est effectué au cours de trois passages successifs au contact de la membrane (5), un premier passage au cours duquel les effluents à traiter sont mis en circulation au contact de la membrane (5), le perméat recueilli est déminéralisé avant d'être rejeté dans l'environnement et le concentrat est stocké dans un premier réservoir (14), de manière à être réincorporé aux effluents à traiter,
un second passage au cours duquel le concentrat obtenu lors du premier passage est mis en circulation au contact de la membrane (5), le perméat obtenu est mélangé à des effluents à traiter et le concentrat envoyé dans un second réservoir de stockage (15),
et un troisième passage au cours duquel le concentrat obtenu lors du second passage est mis en circulation au contact de la membrane (5), le perméat est introduit dans le premier réservoir de stockage (14) et le concentrat introduit dans des fûts de stockage, de manière à réaliser son élimination.

2. Procédé suivant la revendication 1, caractérisé par le fait que la membrane (5) est une membrane de séparation par osmose inverse et qu'on maintient une différence de pression de part et d'autre de la membrane (5).

3. Procédé suivant la revendication 2, caractérisé par le fait que la différence de pression de part et d'autre de la membrane (5) est voisine de 70 bars.

4. Procédé suivant l'une quelconque des revendications 1 à 3, caractérisé par le fait qu'une partie au moins des effluents à traiter est déminéralisée par passages sur des résines échangeuses d'ions avant d'être rejetée dans l'environnement, sans mise en contact avec une membrane de filtration fine.

5. Procédé suivant l'une quelconque des revendications 1 à 4, caractérisé par le fait que les effluents à traiter sont constitués par les effluents liquides d'une centrale nucléaire comportant un réacteur à eau sous pression, récupérés dans le circuit de traitement des effluents usés de la centrale.

6. Dispositif de mise en oeuvre du procédé de traitement d'effluents radioactifs liquides provenant d'une installation nucléaire selon l'une des revendications 1 à 5 caractérisé par le fait qu'il comporte au moins un module (1, 26) de filtration par osmose inverse, au moins un réservoir de stockage (2) des effluents à traiter, une pompe (4) d'alimentation en effluents à haute pression du module (1), au moins une conduite (20, 43) de récupération du perméat reliée au module d'osmose inverse (1, 26), au moins une conduite (7, 38) de récupération du concentrat reliée au module (1, 26), au moins un réservoir de stockage intermédiaire (14, 15) du concentrat et un poste (17, 40) de stockage du concentrat dans des conteneurs.

7. Dispositif de traitement suivant la revendication 6, caractérisé par le fait qu'il comporte une pluralité de modules de traitement par osmose inverse (26, 26') disposés en parallèle les uns par rapport aux autres, entre une ligne (3, 28) d'alimentation en effluents à traiter et une ligne (7, 38) d'évacuation de concentrat ainsi qu'une conduite de recirculation (8, 31) placée en dérivation par rapport à la pluralité de modules (26, 26') reliée, à l'une de ses extrémités, à la conduite (3, 28) d'alimentation en effluents à traiter et, à son autre extrémité, à la conduite (7, 38) d'évacuation du concentrat, sur laquelle est placée une pompe de recirculation (10, 32).

8. Dispositif suivant l'une quelconque des revendications 6 et 7, caractérisé par le fait que la conduite de récupération de perméat (20, 43) est reliée à une unité (41) de déminéralisation du perméat.

9. Dispositif suivant l'une quelconque des revendications 6 à 8, caractérisé par le fait qu'il comporte au moins deux réservoirs de stockage intermédiaires de concentrat (14, 15, 47a, 47b) reliés à la conduite (7, 36) d'évacuation du concentrat.

10. Dispositif suivant la revendication 9, caractérisé par le fait que la conduite (20, 42) d'évacuation du perméat est reliée aux réservoirs de stockage intermédiaires (14, 15, 47a, 47b).

## Patentansprüche

1. Verfahren zur Behandlung von flüssigen radioaktiven Abwässern aus einem Kernreaktor, bei dem man die zu behandelnden Abwässer derart zirkulieren läßt, daß sie in Berührung mit einer Oberfläche einer Feinfiltrationsmembran (5) gelangen, ein Teil der Abwässer bzw. des Permeats auf der Seite der Membran (5) aufgesammelt wird, die der Seite gegenüberliegt, auf der die zu behandelnden Abwässer mit der Membran in Kontakt treten, wobei das Permeat mit Ionentauscherharzen in Kontakt gebracht wird, um es zu demineralisieren, das demineralisierte Permeat abgezogen wird, der Teil der Abwässer, der auf der Seite der Kontaktoberfläche der Membran verblieben ist und der einen großen Anteil an radioaktiven Substanzen, die in den Abwässern enthalten sind einschließt, Konzentrat genannt, gesammelt wird, die in dem Konzentrat enthaltenen radioaktiven Substanzen aufgefangen werden, die von dem Permeat getrennten Substanzen durch Ionentauscherharze aufgefangen werden und bei dem man die radioaktiven Substanzen des Konzentrats und die vom Permeat durch Demineralisierung getrennten Substanzen in Behältern lagert,
dadurch gekennzeichnet,
daß die Behandlung der Abwässer während drei aufeinanderfolgender Durchläufe in Kontakt mit der Membran (5) erfolgt, einem ersten Durchlauf, währenddessen die zu behandelnden Abwässer in Kontakt mit der Membran (5) zirkuliert werden, wobei das gesammelte Permeat demineralisiert wird bevor es in die Umgebung abgelassen wird und wobei das Konzentrat in einem ersten Behälter gelagert wird derart, daß es den zu behandelnden Abwässern wieder zugeführt wird, einem zweiten Durchgang, währenddessen das während des ersten Durchgangs erhaltene Konzentrat in Kontakt mit der Membran (5) zirkuliert wird, das erhaltene Permeat mit den zu behandelnden Abwässern und dem Konzentrat vermischt wird, welches in einen zweiten Lagerbehälter (15) geleitet wird, und einem dritten Durchgang, währenddessen das während des zweiten Durchgangs erhaltene Konzentrat in Kontakt mit der Membran (5) zirkuliert wird, wobei das Permeat in den ersten Speicherbehälter (14) eingeführt wird und das Konzentrat in Lagertonnen eingeführt wird, wodurch seine Entfernung erfolgt.

2. Verfahren nach Anspruch 1, dadurch gekennzeichnet, daß die Membran (5) eine Membran zur Trennung durch inverse Osmose ist, und dadurch, daß eine Druckdifferenz zu beiden Seiten der Membran (5) aufrechterhalten wird.

3. Verfahren nach Anspruch 2, dadurch gekennzeichnet, daß die Druckdifferenz zu beiden Seiten der Membran (5) ungefähr 70 bar beträgt.

4. Verfahren nach einem der Ansprüche 1 bis 3, dadurch gekennzeichnet, daß mindestens ein Teil der zu behandelnden Abwässer durch Durchgang über Ionenaustauscherharzen demineralisiert wird, bevor es in die Umgebung abgelassen wird, ohne in Kontakt mit einer feinen Filtrationsmembran gebracht zu werden.

5. Verfahren nach einem der Ansprüche 1 bis 4, dadurch gekennzeichnet, daß die zu behandelnden Abwässer aus flüssigen Abwässern eines Kernkraftwerks bestehen, welches einen Druckwasserreaktor aufweist und wobei die Abwässer aus dem Kreis zur Behandlung der verbrauchten Abwässer des Kernkraftwerks entnommen sind.

6. Vorrichtung zur Durchführung des Verfahrens zur Behandlung flüssiger radioaktiver Abwässer aus einer Kernkraftanlage nach einem der Ansprüche 1 bis 5, gekennzeichnet durch mindestens ein mit inverser Osmose arbeitenden Filtrationsmodul (1, 26), mindestens einem Lagerbehälter (2) für die zu behandelnden Abwässer, einer Pumpe (4) zur Speisung des Moduls (1) mit den Abwässern unter hohem Druck, mindestens einer Auffangleitung (20, 43) für das Permeat, welche mit dem mit inverser Osmose arbeitenden Modul (1, 26) verbunden ist, mindestens einem Zwischenlagerbehälter (14, 15) für das Konzentrat und eine Lagerstation (17, 40) für das Konzentrat in Behältern.

7. Behandlungsvorrichtung nach Anspruch 6, gekennzeichnet durch mehrere mit inverser Osmose (26, 26′) arbeitender Module, die parallel zueinander angeordnet sind, zwischen einer Speiseleitung (3, 28) für zu behandelnde Abwässer und einer Ablaßleitung (7, 38) für das Konzentrat sowie eine Rückführleitung (8, 31), die die miteinander verbundenen mehreren Module umgeht und an einem seiner Enden mit der Speiseleitung (3, 28) für das zu behandelnde Abwasser verbunden ist und mit seinem anderen Ende an der Ablaßleitung (7, 38) des Konzentrats angeschlossen ist, sowie durch eine Rückführleitung (8, 31), die unter Umgehung der mehreren miteinander verbundenen Module (26, 26′) mit einem seiner Enden an der Speiseleitung der zu behandelnden Abwässer (3, 28) und mit seinem anderen Ende an der Ablaßleitung (7, 38) des Konzentrats angeschlossen ist, in der eine Rückführpumpe (10, 32) angeordnet ist.

8. Behandlungsvorrichtung nach einem der Ansprüche 6 und 7, dadurch gekennzeichnet, daß die Auffangleitung des Permeats (20, 43) an einer Demineralisierungseinheit (41) des Permeats angeschlossen ist.

9. Behandlungsvorrichtung nach einem der Ansprüche 6 bis 8, gekennzeichnet durch mindestens zwei Zwischenlagerbehälter für das Konzentrat (14, 15, 47a, 47b), die an der Ablaßleitung (7, 36) des Konzentrats angeschlossen sind.

10. Behandlungvorrichtung nach Anspruch 9, dadurch gekennzeichnet, daß die Ablaßleitung des Permeats (20, 42) mit den Zwischenlagerbehältern (14, 15, 47a, 47b) verbunden ist.

## Claims

1. Process for treating liquid radioactive effluents originating from a nuclear power station, in which the effluents to be treated are circulated so as to bring them into contact with one surface of a fine filtration membrane (5), a part of the effluents or permeate is collected from the side of the membrane (5) opposite that of the surface put in contact with the effluents to be treated, the permeate is put in contact with ion exchange resins so as to demineralize them, the demineralized permeate is discharged, the part of the effluents remaining on the same side as the contact surface of the membrane and containing a high proportion of radioactive substances contained in the effluents, referred to as the concentrate, is collected, the radioactive substances contained in the concentrate are collected, the substances separated from the permeate by the ion exchange resins are recovered, and the radioactive substances of the concentrate and the substances separated from the permeate by demineralization are stored in containers, characterised by the fact that the treatment of the effluents is effected during three successive passages in contact with the membrane (5), a first passage during which the effluents to be treated are circulated in contact with the membrane (5), the permeate collected is demineralized before being discharged to the environment and the concentrate is stored in a first reservoir (14), so as to be reincorporated into the effluents to be treated, a second passage during which the concentrate obtained during the first passage is circulated in contact with the membrane (5), the permeate obtained is mixed with effluents to be treated and the concentrate sent into a second storage reservoir (15), and a third passage during which the concentrate obtained during the second passage is circulated in contact with the membrane (5), the permeate is introduced into the first storage reservoir (14) and the concentrate introduced into storage drums, so as to effect its disposal.

2. Process according to Claim 1, characterised by the fact that the membrane (5) is a reverse osmosis separation membrane and that a pressure difference is maintained between the two sides of the membrane (5).

3. Process according to Claim 2, characterised by the fact that the pressure difference between the two sides of the membrane (5) is around 70 bars.

4. Process according to any one of Claims 1 to 3, characterised by the fact that at least part of the effluents to be treated is demineralized by being passed over ion exchange resins before being discharged to the environment, without being put in contact with a fine filtration membrane.

5. Process according to any one of Claims 1 to 4, characterised by the fact that the effluents to be treated consist of liquid effluents from a nuclear power station having a pressurized water reactor, recovered in the treatment circuit for waste effluents from the station.

6. Device for implementing the process for treating liquid radioactive effluents originating from a nuclear power station according to one of Claims 1 to 5, characterised by the fact that it includes at least one reverse osmosis filtration module (1, 26), at least one reservoir (2) for storing the effluents to be treated, a pump (4) for supplying effluents at high pressure to the module (1), at least one pipe (20, 43) for recovering the permeate, connected to the reverse osmosis module (1, 26), at least one pipe (7, 38) for recovering the concentrate, connected to the module (1, 26), at least one intermediate reservoir (14, 15) for storing the concentrate and a station (17, 40) for storing the concentrate in containers.

7. Treatment device according to Claim 6, characterised by the fact that it includes a plurality of reverse osmosis treatment modules (26, 26′) disposed in parallel with each other, between a line (3, 28) for supplying effluents to be treated and a line (7, 38) for discharging concentrate, and a recirculation pipe (8, 31) placed so as to by-pass the plurality of modules (26, 26′) connected, at one of its ends, to the pipe (3, 28) for supplying effluents to be treated and, at its other end, to the pipe (7, 38) for discharging the concentrate, on which a recirculation pump (10, 32) is placed.

8. Device according to either one of Claims 6 and 7, characterised by the fact that the pipe for recovering permeate (20, 43) is connected to a unit (41) for demineralizing the permeate.

9. Device according to any one of claims 6 to 8, characterised by the fact that it has at least two intermediate reservoirs for storing the concentrate (14, 15, 47a, 47b) connected to the pipe (7, 36) for discharging the concentrate.

10. Device according to Claim 9, characterised by the fact that the pipe (20, 42) for discharging the permeate is connected to the intermediate storage reservoirs (14, 15, 47a, 47b).
